# EUROPÄISCHE PATENTSCHRIFT

(11) **EP 0 451 306 B1**
(45) Veröffentlichungstag und Bekanntmachung des Hinweises auf die Patenterteilung: **16.07.1997**
(21) Anmeldenummer: 90106773.6
(22) Anmeldetag: 09.04.1990
(51) Int. Cl.: G10K 9/12

(54) **Frequenzselektiver Ultraschall-Schichtwandler**
Frequency-selective laminated ultrasound transducer
Transducteur strafifié d'ultrason à sélectivité de fréquence

(43) Veröffentlichungstag der Anmeldung: 16.10.1991
(73) Patentinhaber: SIEMENS AKTIENGESELLSCHAFT, 80333 München (DE)
(72) Erfinder: Burger, Hans-Joachim, D-8451 Kümmersbruck (DE); Thurn, Rudolf, Dipl.-Phys., D-8584 Waldeck (DE)

(56) Entgegenhaltungen:
- EP-A- 0 104 457
- EP-A- 0 128 049
- EP-A- 0 154 706
- DE-A- 2 842 086
- DE-A- 3 446 183

## Beschreibung

Die Erfindung betrifft einen Ultraschall-Schichtwandler.

Bisher bekannte Ultraschall-Schichtwandler sind als breitbandige Nahdistanzwandler (EP 0 154 706 A2) oder als breitstrahlende Näherungssensoren konzipiert. Sie weisen eine hohe mechanische Dämpfung, d.h. geringe Empfindlichkeit auf und sind infolge hoher Material- und Fertigungskosten vergleichsweise teuer. Ein weiterer Nachteil bisher bekannter Ultraschall-Schichtwandler ist ihr schmales Richtdiagramm in bestimmten Frequenzbereichen, was beispielsweise beim Einsatz zur Rundum-Detektion von Glasbrüchen, z.B. in Kraftfahrzeugen, unerwünscht ist. Für diesen Anwendungsfall können zwar herkömmliche Wandler mit sehr großer Bandbreite verwendet werden, die die beim Brechen einer Glasplatte abgestrahlten Ultraschall-Schwingungen aufnehmen und diese in ein elektrisches Signal mit entsprechenden Frequenzen umwandeln. Die beim Glasbruch typischen Bruchfrequenzen ermöglichen mittels einer dem Ultraschallwandler nachgeschalteten Auswerteschaltung, einen Glasscheibenbruch zu erkennen. Das Auswertegerät muß hierbei zunächst aus dem gesamten Spektrum, in dem der Ultraschallwandler empfindlich ist, die genannten Bruchfrequenzen, z.B. durch Filter, heraustrennen; denn nur die an den betreffenden Bruchfrequenzen auftretenden Signale sind zur Feststellung eines Glasscheibenbruchs relevant. Um z.B. eine solche Auswerteeinrichtung einer Glasbruchmeldeanordnung zu vereinfachen und damit auch Kosten zu sparen, wäre es vorteilhaft, einen Ultraschall-Schichtwandler einzusetzen, der nur für bestimmte Frequenzen, wie z.B. die Bruchfrequenzen beim Brechen einer Glasscheibe, empfindlich ist, um auf diese Weise auf den ansonsten in der Auswerteschaltung notwendigen Filter verzichten zu können oder wenigstens den Aufwand bei den Filtern gering halten zu können.

Daher liegt der Erfindung die Aufgabe zugrunde, einen Ultraschall-Schichtwandler zu schaffen, der für bestimmte vorzugebende Frequenzen hohe Ansprechempfindlichkeit aufweist.

Diese Aufgabe wird dadurch gelöst, daß zumindest eine der geometrischen Abmessungen des Ultraschall-Schichtwandlers gezielt der an ihn geforderten Frequenzselektivität hinsichtlich der bei Glasbruch typischen Bruckfrequenzen angepaßt ist. Die Gegenstände nach Anspruch 2 und 3 stellen vorteilhafte Ausgestaltungen dar. Ebenfalls sind auch die Gegenstände gemäß Anspruch 3 bis 5 vorteilhaft ausgebildet, da hier mittels der Zugabe von Füllstoffen die mechanische Dämpfung des Ultraschall-Schichtwandlers in weiten Grenzen variierbar ist. Die Bandbreite der Wandlermoden kann somit gezielt und definiert vergrößert werden, wenn eine zusätzliche Auswertung von schwingvorgängen gewünscht wird. Ist dem Ultraschall-Schichtwandler ein Auswertegerät nachgeschaltet, mit welchem empfangene Ultraschallspektren mit dem für Glasbruch typischen Ultraschallspektrum vergleichbar und auswertbar sind, so stellt dies eine einfache Ausführung zur Detektion eines Glasscheibenbruchs dar. Eine weitere Vereinfachung ist gegeben, wenn die Glasbruchmeldeanordnung einen Mikroprozessor zur Abspeicherung des für Glasbruch typischen Ultraschallspektrums enthält.

Ein Ausführungsbeispiel der Erfindung wird im folgenden anhand einer Zeichnung näher erläutert.

Es zeigen:
FIG 1 einen Querschnitt eines Ultraschall-Schichtwandlers und
FIG 2 eine Draufsicht desselben.

In FIG 1 ist ein Ultraschall-Schichtwandler mit einem rechteckigen Piezokeramikplättchen 1 dargestellt, das vorzugsweise beidseits von jeweils einer Schicht 2 aus Kunststoffmaterial niedriger akustischer Impedanz umgeben ist. Die beiden Schichten 2 bestehen z.B. aus mit Hohglaskugeln gefülltem Epoxidharz. Die geometrischen Außenmaße des quaderförmigen Ultraschall-Schichtwandlers sind so abgestimmt, daß sich mit den effektiven Schallgeschwindigkeiten des Kunststoff-Keramik-Verbundes schmalbandige Resonanzstellen der Empfindlichkeit bei den Frequenzen ergeben, bei denen auch im auszuwertenden Glasbruchspektrum die charakteristischen Maxima auftreten. Somit kann vorteilhafterweise die Glasbruch-Emission frequenzselektiv mit hoher Empfindlichkeit registriert werden. Der genannte Kunststoff-Keramik-Verbund ist von elastischem Einbettmaterial 3 umgeben, welches mengenmäßig variierbare Füllstoffe zur Dämpfung enthält. Dies bedeutet, daß durch Zugabe der Füllstoffe die mechanische Dämpfung des elastischen Einbettmaterials 3 in weiten Grenzen veränderbar ist. So kann die Bandbreite der Wandlermoden gezielt und definiert vergrößert werden, wenn eine zusätzliche Auswertung von Einschwingvorgängen gewünscht wird. Die schmale Längs- 5 oder Breitseite 6 des Ultraschall-Schichtwandlers kann als schallempfangende Oberfläche benutzt werden. Sie wird von dem Einbettmaterial 3 freigehalten. Die Abmessungen eines derartigen Ultraschall-Schichtwandlers können beispielsweise 20 × 10 × 2 mm betragen, wobei das Piezokeramikplättchen Abmessungen von beispielsweise 20 × 10 × 0,2 mm aufweist. Ein solcher Ultraschall-Schichtwandler besitzt selektive Empfangsempfindlichkeit bei 60 und 120 kHz. Als schallempfangende Fläche wird die schmale Längsseite benutzt. Der breite Teil des astigmatischen Richtdiagramms ist hier bei beiden Frequenzen größer als 120°. Somit ist dieser Ultraschall-Schichtwandler zum Einsatz z.B. in einem Glasbruchdetektor für Kraftfahrzeuge geeignet; denn dieser Ultraschall-Schichtwandler ist robust und kostengünstig und hat zudem in einem weiten Öffnungswinkelbereich (größer 120°) eine hohe Empfindlichkeit. Damit ist die Möglichkeit gegeben, den Innenraum einen Kraftfahrzeugs durch einen einzigen Ultraschall-Schichtwandler zu überwachen. Abweichend von der dargestellten Ausführungsform ist die Ausbildung eines Ultraschall-Schichtwandlers möglich, dessen Piezokeramikplättchen 1 nur auf einer Seite mit einer Schicht 2 niedriger akustischer Impedanz umgeben ist. Außerdem sind anstelle einer Rechteckform des Piezokeramikplättchens 1 andere Formen, z.B. runde Formen oder andere Vieleckformen realisierbar.

Die obengenannten Resonanzfrequenzen berechnen sich nach den bekannten physikalischen Gesetzen, d.h. sie hängen sowohl von der Schallgeschwindigkeit im Material als auch von den Abmessungen ab. Aufgrund des quaderförmigen Aufbaus gibt es demnach drei Grund-Resonanzen, nämlich neben der Längsresonanz auch eine Breiten- und Dickenresonanz. Bei kreisscheibenförmigen Ausführungen gibt es die Grundschwingungsmoden der Dickenschwingung und der Radialschwingung. Will man noch zusätzliche Schwingungsmoden und damit-frequenzen ausnutzen, kann man die Oberwellen der jeweiligen Schwingungen heranziehen, deren Frequenzen bei Vielfachen der Grundschwingung liegen.

Der Einsatz eines derartigen Ultraschallwandlers ist aber nicht auf Glasbruchdetektion beschränkt. Die selektive Abstimmung der Wandler-Resonanzfrequenzen kann auch für das zu messende Spektrum anderer Ultraschallemissionen erfolgen. Z.B. kann das charakteristische Emissionsspektrum von bewegten Maschinenteilen untersucht werden, um diese Teile auf Funktionsfähigkeit oder Verschleiß zu prüfen.

## Patentansprüche

1. Ultraschall-Schichtwandler, **dadurch gekennzeichnet**, daß zumindest eine seiner geometrischen Abmessungen gezielt der an ihn geforderten Frequenzselektivität hinsichtlich der bei Glasbruch typischen Bruchfrequenzen angepaßt ist.

2. Ultraschall-Schichtwandler nach Anspruch 1, **dadurch gekennzeichnet**, daß er ein Piezokeramikplättchen (1) aufweist, das mindestens auf einer seiner beiden Plattenflächen von einer Schicht (2) niedriger akustischer Impedanz umgeben ist.

3. Ultraschall-Schichtwandler nach Anspruch 1 oder 2, **dadurch gekennzeichnet**, daß mindestens eine der Abmessungen von Höhe, Länge und Breite dieses quaderförmigen Körpers so bestimmt ist, daß sie einer gewünschten Grundschwingungsfrequenz entspricht.

4. Ultraschall-Schichtwandler nach Anspruch 2 oder 3, **dadurch gekennzeichnet**, daß er an seinen großen Außenflächen (4) der beiden Schichten von elastischem Einbettmaterial (3) umgeben ist, welches mengenmäßig vorbestimmte Füllstoffe zur Dämpfung enthält.

5. Ultraschall-Schichtwandler nach Anspruch 3, **dadurch gekennzeichnet**, daß die schmale Längs- (5) oder Breitseite (6) als schallempfangende Oberfläche verwendbar ist.

6. Ultraschall-Schichtwandler nach einem der vorhergehenden Ansprüche, **dadurch gekennzeichnet**, daß er Bestandteil einer Glasbruchmeldeanordnung ist.

7. Ultraschall-Schichtwandler nach Anspruch 6, **dadurch gekennzeichnet**, daß dem Ultraschall-Schichtwandler ein Auswertegerät nachgeschaltet ist, mit welchem das empfangene Ultraschallspektrum mit dem für Glasbruch typischen Ultraschallspektrum vergleichbar und auswertbar ist.

8. Ultraschall-Schichtwandler nach Anspruch 6 oder 7, **dadurch gekennzeichnet,** daß die Glasbruchmeldeanordnung einen Mikroprozessor zur Abspeicherung des für Glasbruch typischen Ultraschallspektrums enthält.

## Claims

1. Laminated ultrasonic transducer, characterised in that at least one of its geometrical dimensions is matched in a controlled manner to the frequency selectivity demanded of it with regard to the frequencies of breakage which are typical of glass breakage.

2. Laminated ultrasonic transducer according to claim 1, characterised in that it has a thin piezoceramic plate (1) which is surrounded on at least one of its two plate surfaces by a layer (2) of low acoustic impedance.

3. Laminated ultrasonic transducer according to claim 1 or 2, characterised in that at least one of the dimensions of height, length and width of this parallelepiped block-shaped body is determined such that it corresponds to a desired fundamental frequency.

4. Laminated ultrasonic transducer according to claim 2 or 3, characterised in that it is surrounded, on its large outer surfaces (4) of the two layers, by elastic embedding material (3) which for damping purposes contains fillers, the quantities of which are predetermined.

5. Laminated ultrasonic transducer according to claim 3, characterised in that the narrow longitudinal side (5) or broad side (6) can be used as a sound-receiving surface.

6. Laminated ultrasonic transducer according to one of the preceding claims, characterised in that it is a component part of a glass-breakage signalling arrangement.

7. Laminated ultrasonic transducer according to claim 6, characterised in that connected downstream of the laminated ultrasonic transducer there is an evaluating device with which the received ultrasound spectrum can be compared with the ultrasound spectrum typical of glass breakage and can be evaluated.

8. Laminated ultrasonic transducer according to claim 6 or 7, characterised in that the glass-breakage signalling arrangement contains a microprocessor for storing the ultrasound spectrum which is typical of glass breakage.

## Revendications

1. Transducteur stratifié d'ultrasons, caractérisé en ce qu'au moins l'une de ses dimensions géométriques est adaptée, du point de vue des fréquences typiques d'un bris de verre, de manière ciblée à la sélectivité en fréquence exigée pour lui.

2. Transducteur stratifié d'ultrasons suivant la revendication 1, caractérisé en ce qu'il comporte une plaquette (1) en céramique piézoélectrique, qui est entourée, au moins sur l'une de ses deux surfaces de plaquette, par une couche (2) d'impédance acoustique basse.

3. Transducteur stratifié d'ultrasons suivant la revendication 1 ou 2, caractérisé en ce qu'au moins l'une des dimensions en hauteur, longueur et largeur de ce corps parallélépipédique est déterminée de sorte à correspondre à une fréquence fondamentale souhaitée.

4. Transducteur stratifié d'ultrasons suivant la revendication 2 ou 3, caractérisé en ce qu'il est entouré sur ses deux surfaces (4) extérieures de grande taille des deux couches par un matériau (3) d'enrobage élastique, qui contient pour l'amortissement des matières de remplissage en quantité prédéterminée.

5. Transducteur stratifié d'ultrasons suivant la revendication 3, caractérisé en ce que le côté longitudinal (5) étroit ou le côté (6) en largeur étroit peut être utilisé comme surface recevant le son.

6. Transducteur stratifié d'ultrasons suivant l'une des revendications précédentes, caractérisé en ce qu'il fait partie d'un dispositif d'avertissement de bris de verre.

7. Transducteur stratifié d'ultrasons suivant la revendication 6, caractérisé en ce qu'il est branché en aval du transducteur (5) stratifié d'ultrasons un appareil d'exploitation, par lequel le spectre ultrasonore reçu peut être comparé au spectre ultrasonore typique d'un bris de verre et peut être exploité.

8. Transducteur stratifié d'ultrasons suivant la revendication 6 ou 7,
caractérisé en ce que le dispositif d'avertissement de bris de verre comprend un microprocesseur pour la mémorisation du spectre ultrasonore typique d'un bris de verre.
